# EUROPÄISCHE PATENTSCHRIFT

(11) **EP 1 534 091 B1**
(45) Veröffentlichungstag und Bekanntmachung des Hinweises auf die Patenterteilung: **27.06.2007**
(21) Anmeldenummer: 03797222.1
(22) Anmeldetag: 01.08.2003
(51) Int. Cl.: A24C 5/60, A24C 5/34

(54) **VORRICHTUNG ZUM HERSTELLEN VON FILTERZIGARETTEN**
DEVICE FOR PRODUCING FILTER CIGARETTES
PROCEDE DE FABRICATION DE CIGARETTES A FILTRE

(30) Priorität: 21.08.2002 DE 10239195
(43) Veröffentlichungstag der Anmeldung: 01.06.2005
(73) Patentinhaber: Focke & Co. (GmbH & Co. KG), 27283 Verden (DE)
(72) Erfinder: FOCKE, Heinz, 27283 Verden (DE); PAHL, Thomas, 21244 Buchholz (DE)
(74) Vertreter: Bolte, Erich
(86) Internationale Anmeldenummer: PCT/EP2003/008524
(87) Internationale Veröffentlichungsnummer: WO 2004/026051

(56) Entgegenhaltungen:
- GB-A- 2 178 293
- US-A- 4 121 595
- US-A- 4 193 409
- US-A- 4 406 156
- US-A- 4 543 816
- US-A- 4 662 214
- US-A- 4 888 977
- US-A- 5 259 401
- US-A- 5 284 165

## Beschreibung

Die Erfindung betrifft eine Vorrichtung zum Herstellen von Filterzigaretten mit Öffnungen in einem äußeren Filtermantel - Belagpapier-, die durch ein Perforationsorgan, insbesondere durch ein Laser-Perforationsorgan angebracht sind, wobei die Zigaretten mittels durch die Zigarette hindurchgeleiteten strömenden Mediums - Prüfluft - hinsichtlich der Größe und Anzahl der Öffnungen überprüft und das Perforationsorgan nach Maßgabe des Messergebnisses hinsichtlich der Anzahl und/oder Größe der am Filtermantel anzubringenden Öffnungen einstellbar ist.

Eine solche Vorrichtung ist bekannt durch US 4 193 409. Die Prüfung des Luftdurchtritts wird anhand der gesamten Zigarette gemessen, der Druckluft über beide Enden zugeführt wird. Der Druck der Prüfluft wird in der zu den Zigaretten führenden Druckleitung geprüft durch ein Messgerät, welches ein Messsignal an eine Integrieranordnung weiter gibt. Nach Überprüfung des Messergebnisses wird gegebenenfalls über einen Elektromotor ein mechanisches Perforationsorgan für die Öffnungen verstellt. Eine solche Vorrichtung ist nicht für die Zigarettenfertigung bei hoher Leistung geeignet. Dies gilt auch für eine weitere Ausführung der Zigarettenprüfung gemäß US 4 662 214. Bei beiden Ausführungen werden die Zigaretten während der Prüfung durch eine Prüftrommel transportiert.

Der Erfindung liegt die Aufgabe zugrunde, ein System für die Prüfung von Filterzigaretten während der Herstellung derselben vorzuschlagen, welches kurzfristig Veränderungen und Anpassungen der im Filter anzubringenden Öffnungen nach Maßgabe der Messergebnisse ermöglicht. Zur Lösung dieser Aufgabe ist die erfindungsgemäße Vorrichtung durch folgende Merkmale gekennzeichnet:
a) ein Messorgan dient zur Messung von über die Öffnungen austretender Luft - Austrittsluft,
b) das Messorgan ist an einen Rechner angeschlossen,
c) das Perforationsorgan ist ebenfalls an den Rechner angeschlossen und durch diesen nach Maßgabe der Messergebnisse einstellbar,
d) die Austrittsluft im Bereich der Öffnungen ist ständig oder taktweise messbar,
e) die Messergebnisse sind in einen Regelkreis zur Einstellung des Perforationsorgans einführbar.

Durch die Prüfung bzw. Messung der Öffnungen im Filter unter Einsatz eines Regelkreises ist eine nahezu verzögerungsfreie Anpassung des Perforationsorgans, insbesondere eines Laser-Perforationsorgans, an die Messergebnisse möglich, Die Gefahr von Ausschussproduktion ist dadurch erheblich reduziert.

Vorzugsweise wird Prüfgas, nämlich Druckluft, das freie Ende des Filters in diesen eingeleitet. Der Filter befindet sich mit den Öffnungen im Bereich einer geschlossenen Prüfkammer mit einem Anschluss an einen Druckmesser. Dieser reagiert auf die aus den Öffnungen austretenden Luft. Darüber hinaus kann der übrige Teil der Zigarette, nämlich der Tabakstock, in einer zweiten Kammer angeordnet sein. Auch an diese schließen Druckmesser an. Alle Druckmesser führen zu dem gemeinsamen Rechner, der in Verbindung mit der allgemeinen Maschinensteuerung Veränderungen für das Perforationsorgan ermittelt und entsprechende Verstellungen überträgt.

Weiterhin bezieht sich die Erfindung auf Teile der Prüfkammem, die durch gesonderte Förderer im Prüfbereich an die Prüftrommel bewegbar sind.

Weitere Einzelheiten und Merkmale der Erfindung werden nachfolgend anhand von Ausführungsbeispielen der Erfindung näher erläutert. Es zeigt:
- Fig. 1: einen Ausschnitt einer Zigaretten-Herstellmaschine mit schematischer Darstellung von Förder- und Fertigungsorganen in Seitenansicht,
- Fig. 2: eine Einzelheit der Vorrichtung gemäß Fig. 1, nämlich einen Prüfförderer in Seitenansicht,
- Fig. 3: einen Querschnitt durch die Einzelheit gemäß Fig. 2 in der Schnittebene III-III, bei vergrößertem Maßstab,
- Fig. 4: einen Querschnitt durch die Einzelheit gemäß Fig. 3 in der Schnittebene IV-IV,
- Fig. 5: einen Querschnitt durch die Einzelheit gemäß Fig. 3 in der Schnittebene V-V,
- Fig. 6: eine schematische Darstellung der Prüfung von Zigaretten und der Auswertung von Prüfsignalen,
- Fig. 7: ein anderes Ausführungsbeispiel einer Prüftrommel in schematischer Seitenansicht,
- Fig. 8: einen Querschnitt durch einen Teilbereich der Prüftrommel in einer Schnittebene VIII-VIII der Fig. 7 in vergrößertem Maßstab.

Es geht um die Fertigung bzw. Prüfung von Filterzigaretten 10. Diese bestehen aus einem Tabakstock 11 und einem einseitig an diesen angesetzten Filter 12.

Tabakstock 11 und Filter 12 sind durch ein (äußeres) Belagpapier miteinander verbunden. Letzteres weist eine ringsherumlaufende Reihe von Öffnungen 13 auf für die Zuführung von Außenluft in den Filter 12 während des Rauchens (Ventilationslöcher).

Die Filterzigaretten 10 werden durch eine Zigaretten-Herstellmaschine (Maker) gefertigt. Von dieser ist in Fig. 1 vereinfacht ein Teilaggregat gezeigt, nämlich ein Filteransetzer (Tipper). Dieser besteht im Wesentlichen aus einer Haupttrommel 14 mit Mulden zur Aufnahme von Zigaretten bzw. Filtern am Umfang. Im Bereich der Haupttrommel 14 werden (doppelt lange) Tabakstöcke durchtrennt, mit einem (doppelt langen) Filterstab verbunden und sodann mittig durchtrennt, sodass fertige Filterzigaretten 10 die Haupttrommel 14 über eine Abnahmetrommel 15 verlassen. Diese transportiert die paarweise in Axialrichtung nebeneinanderliegenden Filterzigaretten 10 - in Mulden - zu einer Zwischentrommel 16.

In diesem Bereich werden die Filterzigaretten 10 mit den Öffnungen 13 versehen. Zu diesem Zweck ist oberhalb der Zwischentrommel 16 ein Perforationsorgan, insbesondere ein Laser - Perforationsorgan 17 positioniert, das gleichzeitig die jeweils einander zugekehrten (zwei) Filter 12 der beiden in einer gemeinsame Mulde liegenden Filterzigaretten 10 mit den Öffnungen 13 versieht. Die Filterzigaretten 10 werden dabei gedreht.

Die insoweit komplettierten Filterzigaretten 10 werden von der Zwischentrommel 16 an einen Prüfförderer übergeben, nämlich an eine Prüftrommel 18. Diese weist längs des Umfangs angeordnete Mulden 19 auf, je zur Aufnahme einer (einzelnen) Filterzigarette 10. Im Zusammenwirken von Zwischentrommel 16, Prüftrommel 18 und einem Zigarettenwender 20 bekannter Ausführung wird sichergestellt, dass die Filterzigaretten 10 vereinzelt, jede zweite Filterzigarette 10 gewendet und so an die Prüftrommel 18 übergeben werden.

Im Bereich der Prüftrommel 18 werden die Zigaretten mit Hilfe eines Prüfmediums, nämlich insbesondere mit Hilfe von (Druck-) Luft auf korrekte Ausbildung überprüft. Die Filterzigaretten 10 werden etwa entlang einer unteren Umfangshälfte der Prüftrommel 18 transportiert. In diesem unteren Bereich wird eine Prüfstrecke bzw. eine Prüfstation gebildet, die in Förderrichtung gegenüber einer (gedachten) vertikalen Mittelebene der Prüftrommel 18 versetzt ist.

Im Bereich der Prüfstrecke werden Dichtungsorgane als Teil eines Dichtungsförderers 21 außen an die freie Seite der Filterzigaretten 10 herangefahren. Die Prüftrommel 18 ist im Bereich der Mulden 19 besonders gestaltet, derart, dass im Zusammenwirken mit dem ebenfalls in besonderer Weise ausgebildeten Dichtungsförderer 21 gegeneinander abgegrenzte und abgedichtete Prüfabschnitte in Längsrichtung der Filterzigarette 10 entstehen. Prüftrommel 18 bzw. Mulden 19 einerseits und Dichtungsförderer 21 andererseits sind so ausgebildet, dass entlang der Filterzigarette 10 Prüfkammern 22, 23 gebildet werden, die die eigenständige Prüfung von ausgewählten Abschnitten der Filterzigarette 10 ermöglichen.

Die Prüftrommel 18 bzw. deren Mulden 19 sind so ausgebildet, dass durch eine (zylindrische) Erweiterung bzw. Vertiefung der Mulden 19 ein Teil der Prüfkammer 22, 23 geschaffen wird, nämlich etwa eine (Querschnitts-) Hälfte. Die Vertiefungen der Mulden 19 bzw. die so gebildeten Prüfkammern 22, 23 sind gegeneinander abgegrenzt, und zwar durch radialgerichtete Stege 24. Mit Prüftrommel 18 und Dichtungsförderer 21 wirken weitere Dichtungs- bzw. Anschlussorgane zusammen. Es handelt sich hierbei um Kappen 25, 26 aus elastischem Werkstoff, insbesondere Gummi. Diese sind zu beiden Seiten des Prüfzylinders 18 wirksam und mit diesem verbunden oder jeweils durch einen eigenständigen Förderer bewegbar. Die Kappen 25, 26 werden mindestens im Bereich der Prüfstrecke an die beiden Enden der Filterzigaretten 10 herangefahren und auf diese aufgesetzt, wie in Fig. 3 gezeigt. Die Kappen 25, 26 sind mit einem Kanal bzw. einer Bohrung 27 für die Zuführung von Druckluft bzw. für die Ableitung von Austrittsluft versehen. An die Kappen 25, 26 werden Zuleitungen 48 bzw. Ableitungen 47 für Druckluft bzw. Austrittsluft angeschlossen. Die Prüftrommel 18 ist an den Enden der Mulden 19 mit einem radial nach Innen weisenden, halbkreisförmigen Bund 28, 29 versehen, an den die Kappen 25, 26 während der Prüfung dichtend anschließen.

Die Kappen 25, 26 erfüllen eine weitere Aufgabe. Bei der Übergabe der Zigaretten bzw. Filterzigaretten an die Prüftrommel 18 - im unteren Bereich der Prüftrommel 18 - werden die Kappen 25, 26 durch axiale Verschiebung an die Enden der Filterzigaretten 10 herangefahren und auf diese aufgesetzt. Im Bereich der Prüftrommel 18 übernehmen die Kappen 25, 26 auf diese Weise die Funktion der Stützung und Zentrierung der Filterzigaretten 10 in den Mulden 19.

Der Dichtungsförderer 21 ist als äußere Ergänzung der Mulden 19 der Prüftrommel 18 ausgebildet. Der Dichtungsförderer 21 läuft über drei Umlenkrollen 30, 31, 32. Zwei Umlenkrollen 31, 32 sind benachbart zum Umfang der Prüftrommel 18 positioniert, sodass der aus elastischem Werkstoff bestehende Dichtungsförderer 21 längs eines Umfangsabschnitts der Prüftrommel 18 an diese angedrückt wird, nämlich mit einem Prüftrum 33. Alternativ kann der Dichtungsförderer 21 auch im oberen Bereich der Prüftrommel 18 angebracht sein oder als geradlinig verlaufendes Dichtungsband, welches tangential an den Umfang der Prüftrommel 18 herangeführt wird. Eine weitere Alternative ist die Ausbildung des Dichtungsförderers als Dichtungstrommel. Schließlich können auch einzelne, radialverschiebbare Stößel als Dichtungsorgane mit der Prüftrommel 18 zusammenwirken.

Der Dichtungsförderer 21 ist mit Gegenmulden 34 ausgebildet. Diese korrespondieren hinsichtlich der Definition der Prüfkammern 22, 23 mit den Mulden 19 der Prüftrommel 18.

Es ist demnach ein Außenbund 35, 36 des Dichtungsförderers 21 im Bereich der Prüfstrecke, nämlich im Bereich des Prüftrums 33, dichtend an die Kappen 25, 26 angelegt. Gegenüberliegend zum Steg 24 ist ein Gegensteg 37 gebildet, der zusammen mit dem Steg 24 einen ringsherumlaufenden Dichtungsring bildet und so die Prüfkammer 22 von der Prüfkammer 23 abgrenzt. Die Gegenmulden 34 sind entsprechend den Mulden 19 ausgebildet, also mit Vertiefungen bzw. Erweiterungen gegenüber der Filterzigarette 10, sodass die Prüfkammern 22, 23 die Filterzigarette 10 ringsherum umgeben und einen kreisförmigen Querschnitt aufweisen.

Der Dichtungsförderer 21 ist in besonderer Weise aufgebaut, besteht nämlich aus einem belastbaren Zugtrum 38 und einer auf diesem aufgebrachten elastischen Dichtungslage 39.

Bei dem gezeigten Ausführungsbeispiel werden zwei Bereiche der Filterzigarette 10 selbständig geprüft, nämlich der Tabakstock 11 einerseits und der Filter 12 andererseits. Die Dichtungsorgane, nämlich Steg 24 und Gegensteg 37, sind im Bereich einer Trennebene zwischen Tabakstock 11 und Filter 12 positioniert. Prüfluft bzw. Druckluft wird filterseitig über die Kappe 25 in die Filterzigarette 10 eingeleitet. Prüfluft tritt über die Öffnungen 13 aus dem Filter 12 aus in die Prüfkammer 22. An diese ist eine Austrittsbohrung 40 für die zu prüfende Austrittsluft angeschlossen. Die Austrittsbohrung 40 ist im Bereich der Prüftrommel 18 als bogenförmiger Kanal gebildet, kann alternativ auch im Bereich des Dichtungsförderers 21 angebracht sein. Die Austrittsbohrung 40 ist mit einer Messeinrichtung, insbesondere einer Messsonde verbunden zur Prüfung der Austrittsluft.

Die in die Filterzigarette 10 eingeleitete Prüfluft gelangt in den Bereich des Tabakstocks 11. In diesem Bereich etwa auftretende Verlusste werden durch die am freien Ende des Tabakstocks 11 aufgenommene Austrittsluft geprüft, also die durch die Bohrung 27 in der Kappe 26 austretende Prüfluft. Wie in Fig. 3 und Fig. 5 gezeigt (ausgezogene Linien in Fig. 3) erstreckt sich der Dichtungsförderer 21 nur im Bereich des Filters 12. Der Tabakstock 11 liegt an der radial außen liegenden Seite frei.

Wie in Fig. 3 durch gestrichelte Linien angedeutet, kann sich der Dichtungsförderer 21 alternativ über die volle Breite der Prüftrommel 18 bzw. der Filterzigarette 10 erstrecken. In diesem Falle wird eventuell im Bereich des Tabakstocks 11 seitlich austretende Luft über eine Austrittsbohrung 41 abgeleitet und zu einer Prüfsonde geführt.

Bei dem Ausführungsbeispiel gemäß Fig. 7 und Fig. 8 ist der gesonderte Dichtungsförderer 21 ersetzt durch mit der Prüftrommel 18 verbundene Dichtungsorgane, die jeder Mulde 19 zugeordnet und während des Umlaufs der Prüftrommel 18 bewegt werden, nämlich aus einer zurückgezogenen Ausgangsposition in eine Dichtstellung unter Bildung der Prüfkammern 22, 23. Klappenartige Dichtungsstücke 42 sind schwenkbar an der Prüftrommel 18 gelagert. Jedes Dichtungsstück 42 ist aus einer queraxial gerichteten Ausgangsstellung (gestrichelte Linien in Fig. 8) in eine Dichtstellung bewegbar unter Anlage an der Prüftrommel 18 bzw. der Filterzigarette 10. In der zurückgezogenen Stellung ist das Dichtungsstück 42 so positioniert, dass die Filterzigaretten 10 frei und ungehindert annähernd in Radialrichtung an den Umfang der Prüftrommel 18 herangeführt und in die Mulden 19 eingelegt werden können. Gleichermaßen werden die geprüften Zigaretten annähernd im gleichen Bereich von der Prüftrommel wieder abgenommen (Fig. 7, rechts).

Die Dichtungsstücke 42 sind so ausgebildet, dass im Zusammenwirken mit der Prüftrommel 18 Prüfkammern 22, 23 gebildet werden. Bei dem gezeigten Ausführungsbeispiel ist ein Dichtungsstück 42 vorgesehen, welches lediglich im Bereich des Filters 12 eine Prüfkammer 22 schafft. Das Dichtungsstück 42 bildet zu diesem Zweck am freien Rand eine Dichtlippe 43, die dem Steg 24 der Prüftrommel 18 gegenüberliegt und die Filterzigarette 10 bzw. den Filter 12 halbkreisförmig umschließt, sodass in Ergänzung mit dem Steg 24 eine ringsherumlaufende, geschlossene Abdichtung der filterseitigen Prüfkammer 22 geschaffen ist. Das Dichtungsstück 42 ist demnach so ausgebildet, dass auf der der Filterzigarette 10 zugekehrten Seite jeweils ein im Querschnitt halbkreisförmiger Hohlraum gebildet ist, der eine Ergänzung des entsprechenden Hohlraums der Mulden 19 bildet. Es entsteht so ebenfalls eine im Querschnitt kreisförmige Prüfkammer 22. Die Bewegung der Prüfstücke 42 erfolgt analog zur Drehung des Prüfrevolvers 18, insbesondere durch (ortsfeste) Kurvenbahnen, die über Führungsrollen das Dichtungsstück 42 aus der Ausgangsstellung (queraxial) in die Dichtstellung (achsparallel) und zurück bewegen. Die einzelnen Dichtungsstücke 42 sind zu diesem Zweck um ein Schwenklager bzw. Scharniergelenk 53 schwenkbar, und zwar aus einer durch gestrichelte Linien gezeigten, queraxial gerichteten Ausgangsstellung in die Dichtstellung unter Anlage an Filterzigarette 10 bzw. Steg 24.

Der Aufbau eines besonderen Prüfsystems für Filterzigaretten 10 ist schematisch in Fig. 6 gezeigt. Der Prüftrommel 18 ist ein Rechner 44 zugeordnet, diesem werden Prüfsignale zugeführt. Bei dem in Fig. 6 gezeigtem Beispiel sind mehrere Prüfkammern 22, 23 gebildet, nämlich zwei Prüfkammern 22 im Bereich des Filters 12 und eine weitere Prüfkammer 23 im Bereich des Tabakstocks 11. Jeder Prüfbereich bzw. jede Prüfkammer 22, 23 ist über eine Leitung für die Austrittsluft, nämlich eine Austrittsleitung 45 mit einem zugeordneten Druckmesser 46 bzw. einer Drucksonde verbunden.

In der Zeichnung sind mit gestrichelten Linien Organe gezeigt, die optional eingesetzt werden können, nämlich die Unterteilung des Prüfbereichs der Filterzigaretten 10 in zwei Prüfkammern und die Bildung einer weiteren Prüfkammer 23 im Bereich des Tabakstocks 11.

Am freien Ende des Tabakstocks 11, also am sogenannten Brandende, schließt eine Austrittsleitung 47 an, und zwar an die Kappe 26. Diese führt ebenfalls zu einem Druckmesser 46 (Drucksonde).

Alle Druckmesser 46 sind über Signalleitungen mit dem Rechner 44 verbunden, sodass die Daten der Druckmesser 46 dem gemeinsamen Rechner 44 zugeführt und hier verarbeitet werden können. Ein Prüfgas, insbesondere Druckluft, wird über eine Zuleitung 48 der Filterzigarette 10, nämlich dem freien Ende des Filters 12 zugeführt. In der Zuleitung 48 ist ein Regelventil 49 angeordnet, um den Druck der Prüfluft in Abhängigkeit von Vorgaben des Rechners 44 zu regeln. Zweckmäßigerweise wird so vorgegangen, dass bereits nach dem Ansetzen der Kappen 25, 26 an die Enden der Filterzigarette Prüfluft über die Zuleitung 48 in die Zigaretten eingeleitet wird, damit sich etwaige Luftdruckschwankungen an der Prüfstelle - etwa entsprechend der Schnittebene III-III in Fig. 2 - beruhigt haben. Die eigentliche Prüfluft wird demnach nur kurzzeitig, taktweise zugeführt und exakt geregelt durch das Regelventil. Danach wird die Luftzufuhr abgeschaltet.

Vor Eintritt der Druckluft in den Bereich der Filterzigarette 10 ist eine Abzweigleitung an die Zuleitung 48 angeschlossen. Diese Abzweigleitung 50 führt zu einem weiteren Druckmesser 46, der ebenfalls mit dem Rechner 44 verbunden ist.

Im Rechner 44 werden die gemessenen Daten und Größen mit Sollwerten verglichen. Diese können automatisch von einer Maschinensteuerung 51 über eine Leitung 52 dem Rechner 44 bereitgestellt werden.

Der Rechner 44 gibt seinerseits die ermittelten Daten, nämlich insbesondere Abweichungen von Sollwerten, an die Maschinensteuerung 51 oder alternativ unmittelbar an eigenständig arbeitenden Aggregate, z.B. an den Laser 12, weiter. Auf Grund der ermittelten Steuerungssignale werden die erforderlichen Veränderungen im Bereich der Fertigung der Tabakstöcke 11 und/oder der Filter 12 eingeleitet, und zwar während der Produktion.

Durch den Rechner 44 ermittelte Daten über die Eigenschaften der Zigaretten bzw. Filterzigaretten 10 können dahingehend ausgewertet werden, dass Fehlertendenzen festgestellt und danach Änderungen an den Fertigungs- und sonstigen Aggregaten durchgeführt werden. Es ist auch die Einrichtung eines ständigen Regelkreises möglich, dahingehend, dass die gemessenen Werte ständig oder von Zeit zu Zeit zu einer Anpassung der Produktionsparameter führen. Diese wiederum bewirken eine Veränderung der gemessenen Eigenschaften der Filterzigaretten 10, mit der Wirkung einer Veränderung der gemessenen Daten. Es wird demnach ein geschlossener Regelkreis geschaffen, der durch ständige oder taktweise Prüfung der Zigaretten, insbesondere der im Bereich der Öffnungen 13 austretenden Luft (Austrittsluft), zu einer gegebenenfalls erforderlichen Einstellung des Perforationsorgans, insbesondere des Laser-Perforationsorgans 17 führt.

Die Perforation des Belagpapiers, also das Anbringen der Öffnungen 13, kann im Bereich der Vorrichtung an einer fortlaufenden Materialbahn 54 des Belagpapiers ausgeführt werden, wobei ein Laser-Perforationsorgan 17 oberhalb eines insbesondere horizontalen Förderabschnitts der Materialbahn 54 angeordnet ist (Fig. 1, gestrichelte Linien). Auch bei dieser Alternative ist das Perforationsorgan, insbesondere das Laser-Perforationsorgan 17 mit dem Rechner 44 verbunden und ist hinsichtlich der Anzahl und/oder Größe der herzustellenden Öffnungen einstellbar. Die Materialbahn 54 führt zu einem Aggregat zum Herstellen des Belagpapiers durch Abtrennen von der Materialbahn 54 und zum Anbringen an den Zigaretten bzw. an einer Doppelzigarette. Dieses Rollaggregat 55 ist bekannter Bauart.

### Bezugszeichenliste

- 10: Filterzigarette
- 11: Tabakstock
- 12: Filter
- 13: Öffnung
- 14: Haupttrommel
- 15: Abnahmetrommel
- 16: Zwischentrommel
- 17: Laser-Perforationsorgan
- 18: Prüftrommel
- 19: Mulde
- 20: Zigarettenwender
- 21: Dichtungsförderer
- 22: Prüfkammer
- 23: Prüfkammer
- 24: Steg
- 25: Kappe
- 26: Kappe
- 27: Bohrung
- 28: Bund
- 29: Bund
- 30: Umlenkrolle
- 31: Umlenkrolle
- 32: Umlenkrolle
- 33: Prüftrum
- 34: Gegenmulde
- 35: Außenbund
- 36: Außenbund
- 37: Gegensteg
- 38: Zugtrum
- 39: Dichtungslage
- 40: Austrittsbohrung
- 41: Austrittsbohrung
- 42: Dichtungsstück
- 43: Dichtlippe
- 44: Rechner
- 45: Austrittsleitung
- 46: Druckmesser
- 47: Austrittsleitung
- 48: Zuleitung
- 49: Regelventil
- 50: Abzweigleitung
- 51: Maschinensteuerung
- 52: Leitung
- 53: Scharniergelenk
- 54: Materialbahn
- 55: Rollaggregat

## Patentansprüche

1. Vorrichtung zum Herstellen von Filterzigaretten (10) mit Öffnungen (13) in einem äußeren Filtermantel - Belagpapier -, die durch ein Perforationsorgan, insbesondere durch ein Laser-Perforationsorgan (17) angebracht sind, wobei die Zigaretten mittels durch die Zigarette hindurchgeleiteten strömenden Mediums - Prüfluft - hinsichtlich der Größe und Anzahl der Öffnungen (13) überprüft und das Perforationsorgan (17) nach Maßgabe des Messergebnisses hinsichtlich der Anzahl und/oder Größe der am Filtermantel anzubringenden Öffnungen (13) einstellbar ist, **gekennzeichnet durch** folgende Merkmale:
a) ein Messorgan (46) dient zur Messung von über die Öffnungen (13) austretender Luft - Austrittsluft,
b) das Messorgan (46) ist an einen Rechner (44) angeschlossen,
c) das Perforationsorgan (17) ist ebenfalls an den Rechner (44) angeschlossen und **durch** diesen nach Maßgabe der Messergebnisse einstellbar,
d) die Austrittsluft im Bereich der Öffnungen (13) ist ständig oder taktweise messbar,
e) die Messergebnisse sind in einen Regelkreis zur Einstellung des Perforationsorgans (17) einführbar.

2. Vorrichtung nach Anspruch 1, **dadurch gekennzeichnet, dass** der aus Belagpapier bestehende Filtermantel des Filters (12) zur Verbindung desselben mit der Filterzigarette (10) von einer fortlaufenden Materialbahn (54) durch Abtrennen gebildet und im Bereich eines Rollaggregats (55) mit dem Filter (12) und der Filterzigarette (10) verbindbar ist, wobei das (Laser-)Perforationsaggregat (17) im Bereich der Materialbahn (54) des Belagpapiers oberhalb derselben angebracht ist zum Erzeugen von Öffnungen (13) für jeweils ein einer Filterzigarette (10) zugeordnetes Belagpapier im Bereich der Materialbahn (54).

3. Vorrichtung nach Anspruch 1 oder 2, **dadurch gekennzeichnet, dass** das (Laser-)Perforationsorgan (17) zum Anbringen der Öffnungen (13) an fertigen, mit Belagpapier versehenen Filterzigaretten (10) oberhalb einer Zwischentrommel (16) zum Transport der Filterzigaretten (10) angeordnet ist.

4. Vorrichtung nach Anspruch 1 oder einem der weiteren Ansprüche, **gekennzeichnet durch** folgende Merkmale:
a) die mit Öffnungen (13) versehenen Filterzigaretten (10) sind im Anschluss an die Anbringung der Öffnungen (13) einer Prüfeinheit zuführbar,
b) die Prüfeinheit ist als Prüftrommel (18) ausgebildet mit Mulden (19) je zur Aufnahme einer Filterzigarette (10),
c) die Mulden (19) der Prüftrommel (18) weisen mindestens eine Prüfkammer (22) im Bereich des Filters (12) der Filterzigarette (10) auf,
d) den Filterzigaretten (10) ist in Axialrichtung über ein freies Ende des Filters (12) Druckluft zuführbar, die über die Öffnungen (13) in die Prüfkammer (22) eintritt,
e) die Prüfkammer (22) ist über eine Austrittsleitung (45) an einen Druckmesser (46) angeschlossen, der die gemessenen Drücke als Signal an den Rechner (44) weiterleitet.

5. Vorrichtung nach Anspruch 4 oder einem der weiteren Ansprüche, **gekennzeichnet durch** folgende Merkmale:
a) mindestens eine erste Prüfkammer (22) ist im Bereich des Filters (12) gebildet,
b) eine weitere Prüfkammer (23) ist im Bereich eines Tabakstocks (11) der Filterzigarette (10) gebildet.
c) jeder Prüfkammer (22, 23) ist über eine Austrittsleitung (45, 47) ein Druckmesser (46) zugeordnet,
d) die Druckmesser (46) sind mit dem gemeinsamen Rechner (44) verbunden.

6. Vorrichtung nach Anspruch 4, **dadurch gekennzeichnet, dass** der Prüftrommel (18) gesonderte Dichtungsorgane zugeordnet sind, die im Bereich der Prüfung der Filterzigaretten (10) an diese anlegbar sind zur Bildung einer insgesamt geschlossenen, abgedichteten Prüfkammer (22) im Bereich des Filters (12).

7. Vorrichtung nach Anspruch 6, **dadurch gekennzeichnet, dass** die Dichtungsorgane für die freie Außenseite der zu prüfenden Filterzigaretten (10) an einem Dichtungsförderer (21) angebracht sind, der mindestens während der Prüfung der Filterzigaretten (10) am freien Außenumfang der Prüftrommel (18) anliegt und Teilungs- bzw. Dichtungselemente für jede Filterzigarette (10) aufweist zur Bildung einer Prüfkammer (22).

8. Vorrichtung nach Anspruch 7, **dadurch gekennzeichnet, dass** der Dichtungsförderer (21) Mulden aufweist, nämlich Gegenmulden (34), die bei der Prüfung der Filterzigaretten (10) mit den Mulden (19) der Prüftrommel (18) einen mindestens im Teilbereich geschlossenen Hohlraum bilden, nämlich eine Prüfkammer (22), wobei Stegen (24) der Mulden (19) der Prüftrommel (18) Gegenmulden (34) des Dichtungsförderers (21) zugeordnet sind.

9. Vorrichtung nach Anspruch 6, **dadurch gekennzeichnet, dass** der Dichtungsförderer (21) insgesamt aus elastischem Werkstoff besteht, nämlich einem belastbaren Zugtrum (38) und einer an diesem angebrachten, die Gegenmulden (34) aufweisenden Dichtungslage (39).

10. Vorrichtung nach Anspruch 4 oder einem der weiteren Ansprüche, **dadurch gekennzeichnet, dass** Prüfkammern (22, 23) endseitig durch elastische Verschlussorgane abgedichtet sind, insbesondere durch Kappen (25, 26) aus elastischem Werkstoff, die auf Enden der Filterzigarette (10) dichtend aufgesetzt sind, wobei die Kappen (25, 26) vorzugsweise bei der Zuführung der Filterzigaretten (10) zur Prüftrommel (18) auf die Filterzigaretten (10) aufsetzbar sind und diese am Umfang der Prüftrommel (18) bzw. in den Mulden (19) halten.

11. Vorrichtung nach Anspruch 4 oder einem der weiteren Ansprüche, **dadurch gekennzeichnet, dass** an der Prüftrommel (18) unmittelbar oder mittelbar Dichtungsorgane, insbesondere bewegbare (schwenkbare) Dichtungsstücke (42) angebracht und jeder Mulde (19) zugeordnet sind, wobei die Dichtungsstücke (42) so ausgebildet sind, dass in einer aktiven Prüfstellung unter Anlage an der Prüftrommel (18) abgedichtete Prüfkammern (22, 23) im Zusammenwirken mit den Mulden (19) der Prüftrommel (18) gebildet sind.

12. Vorrichtung nach Anspruch 4 oder einem der weiteren Ansprüche, **dadurch gekennzeichnet, dass** von den Prüfkammern (22, 23) abzweigende Luftleitungen bzw. Austrittleitungen (45, 47) zu Sensoren führen, insbesondere zu jeder Leitung zugeordneten Druckmessern (46), und dass die Sensoren bzw. Druckmesser (46) mit einem Zentralrechner (44) verbunden sind zur Auswertung der gemessenen Daten, wobei der Rechner (44) Signale generiert zur Steuerung von Maschinen, Aggregaten und Organen.

## Claims

1. A device for producing filter cigarettes (10) with openings (13) in an outer filter cover - cork paper - that are applied by a perforation element, in particular by a laser perforation element (17), the cigarettes being checked with respect to the size and number of openings (13) by means of a flowing medium - test air - being directed through the cigarette and it being possible to adjust the perforation element (17) as determined by the measured results with respect to the number and/or size of the openings (13) to be applied to the filter cover, **characterized by** the following features:
a) a pressure meter (46) is used to measure the air - exit air - emerging via the openings (13),
b) the pressure meter (46) is connected to a computer (44),
c) the perforation element (17) is also connected to the computer (44) and can be adjusted by the latter in accordance with the measured results,
d) the exit air in the region of the openings (13) can be measured continuously or cyclically,
e) the measured results can be introduced into a control loop for adjusting the perforation element (17).

2. The device according to Claim 1, **characterized in that** the filter cover of the filter (12), consisting of cork paper, and for connecting said filter to the filter cigarette (10) is formed from a continuous material web (54) by dividing it off and can be joined to the filter (12) and the filter cigarette (10) in the region of a roll unit (55), the (laser) perforation unit (17) being fitted in the region of the material web (54) of the cork paper, above the latter, in order to produce openings (13) for a cork paper respectively assigned to a filter cigarette (10) in the region of the material web (54).

3. The device according to Claim 1 or 2, **characterized in that** the (laser) perforation element (17) for making openings (13) on finished filter cigarettes (10) provided with cork paper is arranged above an intermediate drum (16) for transporting the filter cigarettes (10).

4. The device according to Claim 1 or one of the further Claims, **characterized by** the following features:
a) following the making of the openings (13), the filter cigarettes (10) provided with openings (13) can be supplied to a testing unit,
b) the testing unit is configured as a testing drum (18) having hollows (19) for holding one filter cigarette (10) each,
c) the hollows (19) of the testing drum (18) have at least one testing chamber (22) in the region of the filter (12) of the filter cigarette (10),
d) compressed air can be supplied to the filter cigarettes (10) in the axial direction via a free end of the filter (12) and enter the testing chamber (22) via the openings (13),
e) the testing chamber (22) is connected via an exit line (45) to a pressure meter (46) that passes on the measured pressures as a signal to the computer (44).

5. The device according to Claim 4 or one of the further Claims, **characterized by** the following features
a) at least a first testing chamber (22) is formed in the region of the filter (12),
b) a further testing chamber (23) is formed in the region of a tobacco stick (11) of the filter cigarette (10),
c) each testing chamber (22, 23) is assigned a pressure meter (46) via an exit line (45, 47),
d) the pressure meter (46) is connected to the common computer (44).

6. The device according to Claim 4, **characterized in that** the testing drum (18) is assigned separate sealing elements that, in the region of the testing of the filter cigarettes (10), can be placed on the latter in order to form a totally closed, sealed testing chamber (22) in the region of the filter (12).

7. The device according to Claim 6, **characterized in that** the sealing elements for the free outer side of the filter cigarettes (10) to be tested are fitted to a sealing conveyor (21), which rests on the free outer circumference of the testing drum (18) at least during the testing of the filter cigarettes (10), and has partitioning or sealing elements for each filter cigarette (10) in order to form a testing chamber (22).

8. The device according to Claim 7, **characterized in that** the sealing conveyor (21) has hollows, namely matching hollows (34) which, during the testing of the filter cigarettes (10), together with the hollows (19) of the testing drum (18), form a hollow space which is closed, at least in the subregion, namely a testing chamber (22), with webs (24) of the hollows (19) of the testing drum (18) being assigned matching hollows (34) of the sealing conveyor (21).

9. The device according to Claim 6, **characterized in that** the sealing conveyor (21) consists overall of resilient material, namely a pulling run (38) which can be loaded and a sealing layer (39) which is fitted to the latter and has the matching hollows (34).

10. The device according to Claim 4 or one of the further Claims, **characterized in that** testing chambers (22, 23) are sealed off at the ends by elastic closure elements, in particular by caps (25, 26) of resilient material, which are placed in a sealing manner on ends of the filter cigarette (10), it being possible for the caps (25, 26) to be placed on the filter cigarettes (10) preferably as the filter cigarettes (10) are fed to the testing drum (18), and hold the filter cigarettes (10) on the circumference of the testing drum (18) and in the hollows (19).

11. The device according to Claim 4 or one of the further Claims, **characterized in that** sealing elements, in particular movable (pivotable) sealing pieces (42) are fitted indirectly or directly on the testing drum (18) and are assigned to each hollow (19), the sealing pieces (42) being formed such that, in an active testing position resting on the testing drum (18), sealed testing chambers (22, 23) are formed in interaction with the hollows (19) of the testing drum (18).

12. The device according to Claim 4 or one of the further Claims, **characterized in that** air lines and exit lines (45, 47) branching off from the testing chambers (22, 23) lead to sensors, in particular to pressure meters (46) assigned to each line, and **in that** the sensors or pressure meters (46) are connected to a central computer (44) in order to evaluate the measured data, the computer (44) generating signals for controlling machines, units and elements.

## Revendications

1. Dispositif pour fabriquer des cigarettes filtres (10) avec des orifices (13) dans une enveloppe de filtre externe - papier de recouvrement -, lesquels sont réalisés par un organe de perforation, en particulier par un organe de perforation laser (17), étant précisé que les cigarettes sont contrôlées au moyen d'un milieu circulant dans la cigarette - de l'air de contrôle - du point de vue de la dimension et du nombre des orifices (13), et que l'organe de perforation (17) est réglable selon l'étendue du résultat de mesure au niveau du nombre et/ou de la dimension des orifices (13) devant être appliqués sur l'enveloppe de filtre, **caractérisé par** les caractéristiques suivantes :
a) un organe de mesure (46) sert à mesurer l'air s'échappant par les orifices (13) - l'air de sortie,
b) l'organe de mesure (46) est raccordé à un ordinateur (44),
c) l'organe de perforation (17) est également raccordé à l'ordinateur (44) et est réglable par celui-ci selon l'étendue des résultats de mesure,
d) l'air de sortie dans la zone des orifices (13) est constamment mesurable ou mesurable de manière cadencée,
e) les résultats de mesure peuvent être introduits dans un circuit de régulation en vue du réglage de l'organe de perforation (17).

2. Dispositif selon la revendication 1, **caractérisé en ce que** l'enveloppe de filtre constituée de papier de recouvrement du filtre (12) pour relier ce dernier à la cigarette filtre (10) est formée par détachement d'une bande de matériau continue (54), et peut être reliée dans la zone d'un groupe de roulement (55) au filtre (12) et à la cigarette filtre (10), étant précisé que l'organe de perforation (laser) (17) dans la zone de la bande de matériau (54) du papier de recouvrement est appliqué au-dessus de celle-ci pour produire des orifices (13) pour respectivement un papier de recouvrement attribué à une cigarette filtre (10) dans la zone de la bande de matériau (54).

3. Dispositif selon la revendication 1 ou 2, **caractérisé en ce que** l'organe de perforation (laser) (17) pour l'application des orifices (13) sur des cigarettes filtres (10) finies munies de papier de recouvrement est disposé au-dessus d'un tambour intermédiaire (16) destiné au transport des cigarettes filtres (10).

4. Dispositif selon la revendication 1 ou une des autres revendications, **caractérisé par** les caractéristiques suivantes :
a) les cigarettes filtres (10) munies des orifices (13) peuvent être amenées, à la suite de l'application des orifices (13), à une unité de contrôle,
b) l'unité de contrôle est configurée comme un tambour de contrôle (18) avec des auges (19) destinées à recevoir respectivement une cigarette filtre (10),
c) les auges (19) du tambour de contrôle (18) comprennent au moins une chambre de contrôle (22) dans la zone du filtre (12) de la cigarette filtre (10),
d) de l'air comprimé qui entre dans la chambre de contrôle (22) par les orifices (13) peut être amené aux cigarettes filtres (10) dans le sens axial par une extrémité libre du filtre (12),
e) la chambre de contrôle (22) est raccordée via une ligne de sortie (45) à un manomètre (46) qui transmet les pressions mesurées sous forme de signal à l'ordinateur (44).

5. Dispositif selon la revendication 4 ou une des autres revendications, **caractérisé par** les caractéristiques suivantes :
a) au moins une première chambre de contrôle (22) est formée dans la zone du filtre (12),
b) une autre chambre de contrôle (23) est formée dans la zone d'un stock de tabac (11) de la cigarette filtre (10),
c) un manomètre (46) est associé à chaque chambre de contrôle (22, 23) via une ligne de sortie (45, 47),
d) les manomètres (46) sont reliés à l'ordinateur commun (44).

6. Dispositif selon la revendication 4, **caractérisé en ce qu'**au tambour de contrôle (18) sont associés des organes d'étanchéité spéciaux qui, dans la zone de contrôle des cigarettes fitres (10), sont applicables sur celles-ci en vue de former une chambre de contrôle (22) étanche et fermée dans son ensemble dans la zone du filtre (12).

7. Dispositif selon la revendication 6, **caractérisé en ce que** les organes d'étanchéité pour la face externe libre des cigarettes filtres (10) à contrôler sont appliqués sur une bande de transport de garniture (21) qui repose au moins pendant le contrôle des cigarettes filtres (10) sur le pourtour libre du tambour de contrôle (18), et comprend des éléments de séparation et/ou de garniture pour chaque cigarette filtre (10) pour former une chambre de contrôle (22).

8. Dispositif selon la revendication 7, **caractérisé en ce que** la bande de transport de garniture (21) comprend des auges, à savoir des contre-auges (34) qui forment lors du contrôle des cigarettes filtres (10) avec les auges (19) du tambour de contrôle (18) une cavité fermée au moins dans la zone partielle, à savoir une chambre de contrôle (22), les bords (24) des auges (19) du tambour de contrôle (18) étant attribués aux contre-auges (34) de la bande de transport de garniture (21).

9. Dispositif selon la revendication 6, **caractérisé en ce que** la bande de transport de garniture (21) est composée dans son ensemble de matériau élastique, à savoir un compartiment de traction (38) pouvant être chargé et une position d'étanchéité (39) comprenant les contre-auges (34) appliquée sur celui-ci.

10. Dispositif selon la revendication 4 ou une des autres revendications, **caractérisé en ce que** les chambres de contrôle (22, 23) sont obturées à l'extrémité par des organes de fermeture élastiques, en particulier par des caches (25, 26) en matériau élastique, qui sont posés sur les extrémités de la cigarette filtre (10), les caches (25, 26) pouvant être posés de préférence lors de l'alimentation des cigarettes filtres (10) vers le tambour de contrôle (18) sur les cigarettes filtres (10), et maintenant celles-ci sur la périphérie du tambour de contrôle (18) et/ou dans les auges (19).

11. Dispositif selon la revendication 4 ou une des autres revendications, **caractérisé en ce que** des organes d'étanchéité, en particulier des pièces d'étanchéité (42) mobiles (pivotantes), sont appliqués sur le tambour de contrôle (18) directement ou indirectement et sont associés à chaque auge (19), les pièces d'étanchéité (42) étant configurées de telle sorte que des chambres de contrôle (22, 23) étanches dans une position de contrôle active sous l'installation sur le tambour de contrôle (18) sont formées de manière concourante avec les auges (19) du tambour de contrôle (18).

12. Dispositif selon la revendication 4 ou une des autres revendications, **caractérisé en ce que** des conduites d'air et/ou des conduites de sortie (45, 47) dérivant des chambres de contrôle (22, 23) conduisent à des capteurs, en particulier des manomètres (46) associés à chaque conduite, et **en ce que** les capteurs et/ou manomètres (46) sont reliés à un ordinateur central (44) pour l'évaluation des données mesurées, moyennant quoi l'ordinateur (44) génère des signaux pour la commande des machines, groupes et organes.
